# EUROPÄISCHE PATENTSCHRIFT

(11) **EP 0 343 163 B1**
(45) Veröffentlichungstag und Bekanntmachung des Hinweises auf die Patenterteilung: **03.04.1991**
(21) Anmeldenummer: 87907601.6
(22) Anmeldetag: 26.11.1987
(51) Int. Cl.: F04B 1/12

(54) **HOCHDRUCKREINIGUNGSGERÄT MIT EINER TAUMELSCHEIBENKOLBENPUMPE**
HIGH PRESSURE CLEANING APPARATUS WITH A WOBBLE PLATE PISTON PUMP
APPAREIL DE NETTOYAGE A HAUTE PRESSION EQUIPE D'UNE POMPE A PISTON A PLATEAU OSCILLANT

(30) Priorität: 28.01.1987 DE 3702446
(43) Veröffentlichungstag der Anmeldung: 29.11.1989
(73) Patentinhaber: Alfred Kärcher GmbH & Co., 71364 Winnenden (DE)
(72) Erfinder: SCHULZE, Werner, D-7057 Winnenden (DE)
(74) Vertreter: Hoeger, Stellrecht & Partner
(86) Internationale Anmeldenummer: EP8700730
(87) Internationale Veröffentlichungsnummer: WO8805866

(56) Entgegenhaltungen:
- EP-A- 149 219
- US-A- 3 507 584

## Beschreibung

Die Erfindung betrifft eine Taumelscheibenkolbenpumpe mit den im Oberbegriff des Patentanspruchs 1 angegebenen Merkmalen.

Die Kolben derartiger Taumelscheibenkolbenpumpen werden in axialer Richtung sehr stark beschleunigt, so daß bei Verwendung üblicher Stahlkolben große Beschleunigungskräfte und damit starke Abnützungengen im Anlagebereich zwischen Kal ben und Taumelscheibe auftreten. Bei einer bekannten Tau melscheibekolbenpumpe ist der Kolben zweistückig ausgebildet, wobei der erste und kleinere Teil des Kolbens aus Keramik besteht und sich in die Pumpkammer erstreckt, während der zweite und größere Teil des Kolbens aus Metall besteht und sich in Anlage mit der Taumelscheibe befindet (EP-AO 149 219). Durch diese Ausbildung treten auch bei diesen Kolber sehr große Beschleunigungskräfte auf.

Es ist Aufgabe der Erfindung, eine Taumelscheibekolbenpumpe, insbesondere für ein Hochdruckreinigungsgerät, so auszubilden, daß die Beschleunigungskräfte herabgesetzt werden und gleichzeitig die Abnützung im Anlagebereich gering bleibt.

Diese Aufgabe wird bei einer Taumelscheibenkolbenpumpe der eingangs beschriebenen Art erfindungsgemäß durch die kennzeichnenden Merkmale des Patentanspruches 1 gelöst.

Die Ausbildung des gesamten Kolbens aus Keramik ermöglicht die Herstellung von Kolben mit geringer Masse, so daß dadurch die Beschleunigungskräfte niedrig gehalten werden können. Trotzdem kann durch geeignete Wahl des metallischen Materials des zwischen Kolben und Taumelscheibe angeordneten Anlage elements die Abnützung im Anlagebereich herabgesetzt werden, insbesondere kann dadurch vermieden werden, daß das sehr harte Keramikmaterial auf der Taumelscheibe reibt.

Dabei kann das kappenförmige Anlageelement ein zentrales Abstandselement aufweisen, welches sich an der Stirnseite des Kolbens abstützt, so daß die übrigen Kappenbereiche von der Stirnfläche des Kolbens einen Abstand halten. Diese nicht an der Stirnseite anliegenden Kappenbereiche sind dann in geringem Umfange elastisch verformbar, so daß harte Schläge beim schnellen Druckaufbau beim Öffnen und Schließen der Ventile ausgeglichen werden können.

Es ist vorteilhaft, das Anlageelement durch formschlüssiges Eingreifen in die Stirnfläche oder die Mantelfläche des Kolbens gegen eine Drehung um die Kolbenlängsachse zu sichern. Dadurch wird eine Abnützung im Anlagebereich zwischen Anlageelement und Kolben vermieden.

Das scheibenförmige Anlageelement kann einen zentralen Schaft aufweisen, der in ein zentrales Sackloch im Kolben eintaucht.

Bei einem besonders bevorzugten Ausführungsbeispiel ist vorgesehen, daß der Kolben an seinem taumelscheibennahen Ende eine Umfangsnut aufweist, in der das Anlageelement und/ oder ein Abstützelement für eine den Kolben gegen die Taumelscheibe drückende Feder gehalten ist. Diese Umfangsnut ermöglicht die formschlüssige Festlegung der genannten Teile in axialer Richtung, ohne daß beispielsweise Schrauboder Klebverbindungen notwendig sind. Besonders vorteilhaft ist dabei auch, daß die Bearbeitung des Kolbens wesentlich vereinfacht wird. Die Nut kann beispielsweise schon vor dem Brennen durch einfaches Einstechen erzeugt werden. Der Kolben selbst wird anschließend zentrumslos und daher preiswert geschliffen. Damit ist die Bearbeitung des Kolbens selbst bereits abgeschlossen, es ist nicht mehr nootwendig, den Kolben selbst zusätzlich für die Verbindung mit Metallkappen etc. weiter zu modifizieren. Selbstverständlich kann die Umfangsnut auch nach dem Brenner in den Kolben eingeschliffen werden.

Eine günstige Ausgestaltung ergibt sich, wenn das Anlageelement durch ein das Kolbenende umgebendes Halteelement gegen die Stirnfläche des Kolbens gedrückt ist und wenn dieses zu seiner axialen Festlegung am Kolben in die Umfangs nut einfeift. Man erhält damit eine zweiteilige Ausbildung, wobei es möglich ist, durch die Verwendung eines separaten Halteelementes mit ein und demselben Kolben unterschiedliche Anlageelemente zu verbinden.

Besonders vorteilhaft ist es, wenn das Anlageelement, das Abstützelement oder das Halteelement die Umfangsnut an der Außenseite überdeckt und in diesem Überdeckungsbereich von einem Spannring überfangen wird, der die die Umfangsnut überdeckenden Wandteile in die Umfangsnut hineindrückt. Auf diese Weise ist eine besonders einfache Festlegung am Kolben möglich, allein durch Aufbringen des Spannringes wird das die Umfangsnut überdeckende Wandmaterial weich in die Umfangsnut hineingezogen und fixiert dadurch die entsprechenden Teile am Kolben. Dabei ist von besonderem Vorteil, daß im Umfangsbereich keine scharfen Kanten auftreten, so daß die Gefahr von Spannungrissen herabgesetzt wird

Es kann vorgesehen sein, daß die Wand des Anlageelements, des Abstützelements oder des Halteelements im Überdeckungsbereich der Umfangsnut Längsschlitze aufweist. Dadurch wird das Einformen der Wandteile in die Umfangsnut unter Wirkung des Spannringes erleichtert.

Besonders günstig ist es, wenn der Spannring ein aufgeschrumpfter Metallring ist, der vorzugsweise durch thermische Aufschrumpfung aufgebracht wird.

Bei einer weiteren bevorzugten Ausführungsform ist vorgesehen, daß das Anlageelement, das Abstützelement oder das Halteelement Rastvorsprünge aufweist, die beim Aufschieben auf den Kolben in der Umfangsnut einrasten. Bei einem anderen Ausführungsbeispiel ist das Anlageelement, das Abstützelement und/oder das Halteelement sebst auf das Kolbenende aufgeschrumpft, wobei diese Teile im aufgeschrumfpten Zu stand in die Umfangsnut eingreifen. Bei dieser Konstruktion erübrigt sich die Verwendung separater Spannringe.

Es ist weiterhin günstig, wenn das Anlageelement oder ein Halteelement des Anlageelements und das Abstützelement für die Feder einstückig ausgebildet sind. Beispielsweise kann vorgesehen sein, daß das als die Stirnfläche des Kolbens überfangende Metallkappe ausgebildete Anlageelement auf der der Kolbenstirnseite abgewandten Seite der Umfangsnut als Abstützelement einen radial abstehenden Flansch aufweist.

Eine Erhöhung der Festigkeitseigenschaften des Keramikkolbens läßt sich dadurch erreichen, daß in den Keramikkolben eine Verstärkungseinlage eingebettet ist, die beispielsweise aus parallelverlaufenden Stahl- oder Glasfäden bestehen kann.

Die nachfolgende Beschreibung bevorzugter Ausführungsformen der Erfindung dient im Zusammenhang mit der Zeichnung der näheren Erläuterung. Es zeigen:
Figur 1: in einer Längsschnittdarstellung einen Teil eine Taumelscheibenkolbenpumpe, wobei lediglich ein Kolben und die Taumelscheibe der Pumpe dargestellt sind, mit einem kappenförmigen Anlageelement und einem einstückig daran angeformten Abstützelement;
Figur 2: eine Ansicht des Anlagebereiches eines Kolbens an der Taumelscheibe bei einem weiteren Ausführungsbeispiel mit einem kugelförmig ausgebildeten Anlageelement;
Figur 3: den Anlagebereich eines Kolbens mit einem kappenförmigen Anlageelement, wobei an der Oberseite und an der Unterseite des Kolbens unterschiedliche Abstützelemente für eine Feder dargestellt sind;
Figur 4: den Anlagebereich eines Kolbens gemäß einer weiteren Ausführungsform eines Anlage- und Abstütztelementes;
Figur 5: eine Ansicht ähnlich Figur 4 eines weiteren bevorzugten Ausführungsbeispiels eines kappenförmigen Anlageelementes und eines getrennten Abstützelementes;
Figur 6: eine Ansicht eines Kolbens im Anlagebereich mit einem über einen speziellen Haltering gehaltenen Anlageelement;
Figur 7: eine Ansicht ähnlich Figur 3 eines weiteren bevorzugten Ausführungsbeispiels mit einem mittels eines Halteringes festgelegten Anlageelementes;
Figur 8: eine Ansicht ähnlich Figur 6 eines weiteren bevorzugten Ausführungsbeispiels eines Halteringes;
Figur 9: eine Ansicht ähnlich Figur 2 mit einem kugelförmigen Anlageelement, welches in einer pfannenförmigen Vertiefung im Kolben gelagert ist;
Figur 10: eine Seitenansicht eines Kolbens mit einem pilzförmigen Anlageelement;
Figur 11: eine Ansicht ähnlich Figur 10 mit einem gegen Drehung gesicherten Anlageelement;
Figur 12: eine Ansicht des Anlagebereiches eines Kolbens mit einem kappenförmigen Anlageelement, welches durch axiale Sicken im Anlageelement und entsprechende axiale Nuten im Kolben gegen Drehung gesichert ist;
Figur 13: eine Ansicht in Richtung in Pfeiles A in Figur 12;
Figur 14: eine Ansicht ähnlich Figur 12 mit einem als Drehteil ausgebildeten, kappenförmigen Anlageelement mit Drehsicherung;
Figur 15: eine Ansicht ähnlich Figur 2 mit einem ein kugeliges Ende aufweisenden Kolben und einem als Gleitstein ausgebildeten Anlageelement und
Figur 16: eine Längsschnittansicht eines Kolbens mit Verstärkungseinlage.

Die in der Zeichnung nur teilweise dargestellte Taumelscheibenkolbenpumpe ist Teil einer Hochdruckpumpe in einem Hochdruckreinigungsgerät, die einen in der Zeichnung nicht dargestellten Elektromotor umfaßt, über den ein oder mehrere Kolben in axialer Richtung reziprozierend verschoben werden. Diese Kolben tauchen in eine in der Zeichnung ebenfalls nicht dargestellte Pumpkammer mit Einlaß- und Auslaßventilen ein und fördern auf diese Weise eine Reinigungsflüssigkeit unter hohem Druck zu einer Handspritzpistole oder dergleichen.

Von der gesamten Anordnung sind in Figur 1 nur die in Zusammenhang mit der vorliegenden Erfindung wesentlichen Teile dargestellt. Auf einer Motorwelle 1 ist ein gegenüber der Drehachse schräggestellter Taumelscheibenträger 2 drehfest angeordnet, auf dem eine Druckscheibe 3 mittels eines Wälzlagers 4 drehbar gehalten ist.

An der Druckscheibe 3 stützen sich mehrere Kolben 5 einer Flüssigkeitspumpe ab, von denen in der Zeichnung nur ein Kolben dargestellt ist. Dieser ist in einer Kolbenführung 6 längsverschieblich gelagert, an der sich eine Druckfeder 7 abstützt, die den Kolben 5 in noch näher erläuterter Weise elastisch gegen die Druckscheibe 3 andrückt.

Der Kolben 5 ist kreiszylindrisch ausgebildet und weist an seinem der Druckscheibe 3 zugewandten Ende eine abgerundete Stirnfläche 8 auf. In unmittelbarer Nähe dieser Stirnfläche 8 trägt der Kolben 5 eine umlaufende Umfangsnut 9, die im Querschnitt bogenförmig ausgebildet ist.

Die Stirnfläche 8 wird von einem kappenförmigen Anlageelement 10 aus Metall überfangen, wobei seitliche Wandteile 11 des kappenförmigen Anlageelementes 10 auch die Umfangsnut 9 vollständig überdecken. Am freien Ende sind diese Wandteile 11 in Form eines radial abstehenden Flansches 12 ausgebildet, an dem sich die Druckfeder 7 abstützt, so daß dieser Flansch 12 ein Abstützelement für die Druckfeder 7 ausbildet.

Zur Festlegung des kappenförmigen Anlageelementes, welches mit dem Abstützelement für die Druckfeder 7 einstückig ausgebildet ist, ist über die die Umfangsnut 9 überdeckenden Wandteile 11 ein Spannring 13 aus Metall gelegt, der seinerseits als Schrumpfbandage ausgebildet ist, das heißt, der Spannring 13 wird zum Aufschieben erwärmt und dadurch aufgeweitet. Er wird dabei über den Bereich der Wandteile 11 geschoben, der die Umfangsnut 9 abdeckt. Bei der Abkühlung zieht sich der Spannring 13 wieder zusamen und verformt dabei die darunterliegenden Wandteile 11 in die Umfangsnut 9 hinein, so daß diese durch das Eingreifen in die Umfangsnut 9 das gesamte Anlageelement am Kolben festlegen. Eine weitere Befestigung ist nicht mehr notwendig.

In Figur 1 ist die durch den Spannring erzielte Verformung zur Verdeutlichung übertrieben dargestellt, es genügt für eine sichere Festlegung unter Umständen auch eine Umfangsnut, die nur eine geringe Tiefe aufweist.

Die Herstellung des in Figur 1 dargestellten Kolbens ist außerordentlich einfach. Handelt es sich beispielsweise um einen Oxidkeramikkolben, wird dieser vorgeformt, die Umfangsnut 9 wird vor dem Brennen in den Mantel des Kolbens eingestochen. Nach dem Brennen wird der Kolben spitzenlos geschliffen, so daß mit hoher Präzision die geforderten Außenabmessungen erreicht werden. Anschließend wird das das eigentliche Anlageelement und den Flansch für die Druckfeder umfassende Bauteil auf das Ende des Kolbens aufgeschoben. Über dieses Bauteil wird der thermisch aufgeweitete Spannring 13 bis in den Bereich der Umfangsnut geschoben, der allein durch sein Schrumpfen beim Abkühlen das Bauteil auf dem Kolben endgültig festlegt. Damit ist der Kolben einsatzbereit.

Die Spannringe müssen nicht unbedingt als thermische Schrumpfringe ausgebildet sein, es sind auch andere Spannelemente möglich, beispielsweise gewickelte faserverstärkte Bandagen oder Spannringe mit mechanischer Spannmöglichkeit, also beispielsweise mit einer Spannschraube.

Es sind verschiedene Abwandlungen dieses Konstruktionsprinzipes möglich, die im folgenden erläutert werden. Teile, die in Figur 1 dargestellten Teilen entsprechen, tragen in den übrigen Figuren dieselben Bezugszeichen.

Bei dem Ausführungsbeispiel der Figur 2 wird ein Anlageelement 20 verwendet, welches eine an der Stirnfläche 8 des Kolbens 5 anliegende, plattenförmige Basis 21 umfaßt, die auf der Außenseite eine Kugel 22 trägt. Diese Kugel wird von einem Gleitstein 23 umgriffen, der seinerseits auf der Druckscheibe 3 läuft. In dem dargestellten Ausführungsbeispiel greift ein kegelstumpfförmiger Vorsprung 24 an der Unterseite de Basis 21 in eine entsprechende Ausnehmung 25 im Kolben 5 ein.

Zur Festlegung der Basis 21 und der daran gehaltenen Kugel 22 am Kolben wird bei diesem Ausführungsbeispiel ein separates Halteelement 26 verwendet, welches die Form einer das Kolbenende umgebenden Hülse 27 hat, die auch die Umfangsnut 9 des Kolbens 5 überdeckt und die _ ebenso wie das kappenförmige Anlageelement 10 in Figur 1 _ in einen Flansch 12 übergeht, an dem die Druckfeder 7 abgestützt ist. Das als Hülse ausgebildete Halteelement 26 weist im Überdeckungsbereich der Umfangsnut 9 nach innen vorgespannte Rastlappen 28 auf, die aus dem Wandmaterial herausgeschnitten sind. Diese Rastlappen 28 tauchen in die Umfangsnut 9 ein, die in diesem Falle vorzugsweise mit stufigem Querschnitt ausgebildet ist. Dadurch wird das Halteelement 26 nach dem Aufschieben gegen ein Abziehen vom Kolben gesichert. Das Halteelement 26 ist an seinem dem Flansch 12 gegenüberliegenden Ende 29 geringfügig nach innen eingebogen, so daß es in diesem Bereich die Basis 21 übergreift und dadurch gegen die Stirnfläche 8 des Kolbens 5 drückt.

Auch bei dem Ausführungsbeispiel der Figur 2 ergibt sich eine besonders einfache Montgemöglichkeit. Der Kolben wird in gleicher Weise wie beim Kolben der Figur 1 mit einer Umfangsnut und mit der Ausnehmung 25 gebrannt und anschließend überschliffen. Auf diesen Kolben wird zunächst lose die Basis 21 aufgesetzt, die die Kugel 22 trägt. Daraufhin wird das Halteelement 26 in axialer Richtung auf das Kolbenende aufgeschoben, bis die Rastlappen 28 in die Umfangsnut 9 einrasten. Dadurch ist die Basis 21 am Kolben festgelegt, dasselbe gilt für das durch den Flansch 12 gebildete Abstützelement für die Druckfeder 7.

Das in Figur 3 in der oberen Hälfte dieser Figur dargestellte Ausführungsbeispiel entspricht weitgehend dem der Figur 1. Es unterscheidet sich von diesem nur dadurch, daß das kappenförmige Anlageelement 10 eine zentrale Durchformung 31 aufweist, die ein nach innen vorstehendes Abstandselement ausbildet. Dieses liegt an der Stirnfläche 8 an, so daß die übrigen Bereiche der Kappe von der Stirnfläche 8 einen Abstand aufweisen. Dadurch können diese Bereiche, die eine gewisse Elastizität aufweisen, Druckstöße elastisch auffangen.

Im unteren Teil der Figur 3 ist eine abgewandelte Ausführungsform dargestellt, bei welcher das Anlageelement 10 nicht in Form eines radial abstehenden Flansches 12 fortgesetzt ist. Bei diesem Ausführungsbeispiel ist ein separates, ringförmiges, im Querschnitt stufig ausgebildetes Abstützelement 32 vorgesehen, welches sich mit seinem inneren Rand am Spannring 13 abstützf. Durch die Druckfeder 7 wird das Abstützelement 32 dabei immer fest gegen den Spannring 13 gedrückt, so daß es auf diese Weise am Kolben sicher festgelegt ist.

In dem Ausführungsbeispiel der Figur 3 sind die Wandteile 11 im Überdeckungsbereich der Umfangsnut 9 parallel zur Kolbenlängsrichtung geschlitzt ausgebildet, so daß dadurch das Einziehen der Wandteile 11 in die Umfangsnut 9 unter der Spannkraft des Spannrings 13 erleichtert wird.

Das Ausführungsbeispiel der Figur 4 entspricht weitgehend dem der Figur 1 mit dem Unterschied, daß eine Festlegung des Anlageelementes nicht mit Hilfe eines Spannringes erfolgt, sondern mit Hilfe eines Rastlappens 28, wie er anhand des Ausführungsbeispiels der Figur 2 erläutert worden ist.

Bei dem Ausführungsbeispiel der Figur 5 ist ein kappenförmiges Anlageelement 40 auf das Ende des Kolbens 5 aufgeklebt, aufgeschrumpft oder lose aufgesteckt. Ein separates, ringförmiges Abstützelement 41 greift in die Umfangsnut 9 ein. Dieses Abstützelement 41 kann beispielsweise durch Aufschrumpfen in diese Nut eingesetzt worden sein. In diesem Falle dient die Nut lediglich der Halterung des Abstützelementes 41, während das Anlageelement 48 allein durch das Andrücken des Kolbens 5 an die Druckscheibe 3 in Position gehalten wird, sofern es nicht dauerhaft mit dem Kolben verbunden ist.

Bei dem Ausführungsbeispiel der Figur 6 ist ein separates Anlageelement 50 vorgesehen, welches an seiner der Stirnfläche 8 zugewandten Seite keilförmig ausgebildet ist. Dieser keilförmig vorspringende Teil greift in die komplementär dazu ausgebildete Stirnfläche 8 ein, so daß das Anlageelement 50 drehsicher gehalten ist. Zur axialen Festlegung des Anlageelementes 50 am Kolben 5 ist ein ringförmiges Halteelement 51 vorgesehen, welches hülsenförmig den Kolbenbereich zwischen Stirnfläche 8 und Umfangsnut 9 umgibt. An beiden Enden ist das Halteelement 51 nach innen eingezogen und umgreift dadurch einerseits das Anlageelement 50, während es andererseits in die Umfangsnut 9 eintaucht. Dadurch ergibt sich eine Festlegung des Anlageelementes 50 am Kolben. Auch dieses Halteelement 51 kann als Schrumpfteil ausgebildet sein, das heißt zum Anlegen dieses Halteelementes wird dieses thermisch aufgeweitet und spannt dann beim Abkühlen Anlageelement und Kolben fest zusammen.

Bei dem Ausführungsbeispiel der Figur 7 wird wieder ein Anlageplement 60 verwendet, welches ähnlich ausgebildet ist wie das Anlageelement 50 der Figur 6. Die Drehsicherung wird in diesem Falle durch verschiedene zapfenförmige Vorsprünge 61 erreicht, die in komplementäre Ausnehmungen in der Stirnfläche 8 des Kolbens eintauchen.

Das Halteelement 62, mit dem das Anlageelement 60 am Kolben festgelegt wird, ist im Anlagebereich am Anlageelement 60 ausgebildet wie das Halteelement 51 bei dem Ausführungsbeispiel der Figur 6, am gegenüberliegenden Ende entspricht jedoch das Halteelement 62 in seiner Ausbildung dem Anlageelement 10 in Figur 1. Das Halteelement 62 wird also ebenso wie das Anlageelement in Figur 1 mit Hilfe eines Spannringes 13 in der Umfangsnut 9 gehalten, außerdem schließt sich an das Halteelement 62 ein Flansch 12 an, an dem sich die Druckfeder 7 abstützt.

Das Ausführungsbeispiel der Figur 8 schließlich entspricht weitgehend dem der Figur 7. Das dort dargestellte Anlage element 70 weist zur Drehsicherung eine Feder auf, die in eine entsprechende Nut in der Stirnfläche 8 eintaucht. Es fehlt bei diesem Auführungsbeispiel ein radial abstehender Flansch 12, so daß dieses Halteelement 72 nicht gleichzeitig der Abstützung der Druckfeder 7 dient.

Bei dem in Figur 9 dargestellten Ausführungsbeispiel wird das Anlageelement durch eine Kugel 80 gebildet, die in eine pfannenförmige Ausnehmung 81 an der Stirnseite 8 des Kolben 5 eingreift und andererseits von einem Gleitstein 23 umgriffen wird, wie das auch bei dem Ausführungsbeispiel der figur 2 der Fall ist. Die Kugel 80 ist lose zwischen Kolben 5 und Gleitstein 23 eingelegt und wird dadurch in ihrer Position gehalten, daß der Kolben 5 durch die Druckfeder 7 gegen die Taumelscheibe gedrückt wird. Die Druckfeder 7 stützt sich dabei an einem Abstützelement 82 ab, welches in die Umfangsnut 9 eingreift und weitgehend gleich ausgebildet ist wie das Abstützelement 41 des Ausführungsbeispieles der Figur 5.

In Figur 10 ist ein Ausführungsbeispiel eines kreiszylindrischen Kolbens 5 dargestellt, der in einer planen Stirnfläche 8 ein zentrales Sackloch 85 aufweist, in das ein zentraler Schaft 86 eines pilzförmigen Anlageelementes 87 eingreift Dieses weist ein scheibenförmiges, auf der dem Kolben abgewandten Seite leicht kegelig ausgebildetes Anlageteil 88 auf, an welches auf der Rückseite der zentrale Schaft 86 angeformt ist. Dieses Anlageelement 87 wird einfach lose in das Sackloch 85 eingesteckt und bleibt in dieser Position, da der Kolben durch die in Figur 10 nicht dargestellte Druckfeder 7 an die Taumelscheibe angedrückt wird. Die Druckfeder 7 kann ähnlich wie im Ausführungsbeispiel der Figur 9 abgestützt werden, in Figur 10 ist lediglich eine entsprechende Umfangsnut im Kolben dargestellt, nicht aber ein darin gehaltenes Abstützelement für die Druckfeder.

Das Ausführungsbeispiel der Figur 11 unterscheidet sich von dem der Figur 10 lediglich dadurch, daß das scheibenförmige Anlageteil 88 zusätzlich zu dem Schaft 86 noch mindestens einen Zapfen 89 trägt, der in eine entsprechende Ausnehmung 90 in der Stirnseite 8 des Kolbens eingreift, so daß das Anlageelement 87 gegenüber dem Kolben gegen Drehung gesichert ist.

Im Ausführungsbeispiel der Figur 12 wird der Kolben von einem kappenförmigen Anlageelement 95 überfangen, welches dem Anlageelement 40 beim Ausführungsbeispiel der Figur 5 entspricht. Im Unterschied zu diesem ist das Anlageelement 95 auch gegen eine Drehung um die Längsachse des Kolbens gesichert. Zu diesem Zweck befindet sich im Außenmantel des Kolbens eine axiale Nut 96, in die eine axiale Sicke 97 in der Mantelfläche des kappenförmigen Anlageelementes 95 eingreift. Das Anlageelement 95 ist im übrigen lose auf den Kolben 5 aufgesteckt.

Bei dem Ausführungsbeispiel der Figur 14 schließlich ist ein ebenfalls kappenförmiges Anlageelement 99 als Drehteil ausgebildet, welches lose auf die Stirnseite des Kolbens 5 aufgesetzt ist. Zur Drehsicherung greift ein Zapfen 100 am Anlageelement 99 in eine entsprechende Ausnehmung 101 in der Stirnseite 8 des Kolbens ein.

Bei dem Ausführungsbeispiel der Figur 15 ist die Stirnseite 8 des Kolbens kugelig ausgebildet und weist eine seichte Einschnürung 110 auf, welche das kugelige Ende vom zylindrischen Teil des Kolbens trennt. Das kugelige Ende 8 wird von einem Gleitstein 23 umgeben, wie dies auch bei dem Ausführungsbeispiel der Figur 2 der Fall ist. Dabei umgreift der Gleitstein 23 das kugelige Ende 8 so weit, daß das kugelige Ende in dem Gleitstein 23 unverlierbar gehalten ist. Dies kann beispielsweise dadurch erreicht werden, daß der Gleitstein, der beispielsweise aus Bronze bestehen kann, an seinem freien Ende eingebördelt ist. Der Gleitstein bildet bei diesem Ausführungsbeispiel das metallische Anlageelement.

Die Druckfeder 7 ist in derselben Weise wie dies in Figur 5 dargestellt ist, über ein Abstützelement 111 abgestützt, welches in die Umfangsnut 9 eingreift.

Die Konturierung des Kolbens mit kugeligem Ende, Einschnürung und Umfangsnut kann entweder vor dem Brennen vorgenommen werdem, es ist auch möglich, den Kolben nach dem Brennen entsprechend zu überschleifen.

Bei dem in Figur 16 dargestellten Kolben, der dem der Figur 15 entspricht, ist in diesen eine Verstärkungseinlage 120 eingebettet, die beispielsweise aus in Längsrichtung parallel verlaufenden Stahlfäden oder Glasfasern besteht. Diese Verstärkungseinlage gibt dem Kolben eine höhere Festigkeit bei Torsions- und Biegebeanspruchung. Eine solche Einlage kann auch bei den Kolben der anderen Ausführungsbeispiele vorgesehen sein.

## Patentansprüche

1. Taumelscheibekolbenpumpe mit in eine Pumpkammer eintauchenden Kolben, die über eine metallische Anlage endseitig an der Taumelscheibe anliegen, **dadurch** **gekennzeichnet**, daß jeder Kolben (5) einstückig ausgebildet ist und aus Keramik besteht und daß als Anlage ein metallisches Anlageelement vorgesehen ist, das in Form einer das Kolbenende überfangenden Kappe (10, 40, 95, 99) oder in Form einer mit Vorsprüngen (86, 89) an ihrer den Kolben zugewandten Seite in komplementäre Ausnehmungen (85, 90) in der Stirnfläche (8) des Kolbens (5) eingreifendem Scheibe (87) ausgebildet ist.

2. Pumpe nach Anspruch 1, dadurch gekennzeichnet, daß das kappenförmige Anlageelement (10) ein zentrales Abstandselement (31) aufweist, welches sich an der Stirnfläche (8) des Kolbens (5) abstützt, so daß die übrigen Kappenbereiche von der Stirnfläche (8) des Kolbens (5) einen Abstand halten.

3. Pumpe nach einem der voranstehenden Ansprüche, dadurch gekennzeichnet, daß das Anlageelement (5O, 6O, 7O, 87, 95, 99) durch formschlüssiges Eingreifen in die Stirnfläche (8) oder die Mantelfläche des Kolbens (5) gegen eine Drehung gesichert ist.

4. Pumpe nach Anspruch 1, dadurch gekennzeichnet, daß das scheibenförmige Anlageelement (87) einen zentralen Schaft (86) aufweist, der in ein zentrales Sackloch (85) im Kolben (5) eintaucht.

5. Pumpe nach einem der Ansprüche 1 bis 4, dadurch gekennzeichnet, daß der Kolben (5) an seinem taumelscheibennahen Ende eine Umfangsnut (9) aufweist, in der das Anlageelement (10, 20, 50, 60, 70) und/oder ein Abstützelement (12, 41, 82, 111) für eine den Kolben (5) gegen die Taumelscheibe (3, 4) drückende Feder (7) gehalten ist.

6. Pumpe nach Anspruch 5, dadurch gekennzeichnet, daß das Anlageelement (20, 50, 60, 70) durch ein das Kolbenende umgebendes Halteelement (26, 51, 62, 72) gegen die Stirn fläche (8) des Kolbens (5) gedrückt ist und daß dieses zu seiner axialen Festlegung am Kolben (5) in die Umfangsnut (9) eingreift.

7. Pumpe nach einem der Ansprüche 5 oder 6, dadurch gekennzeichnet, daß das Anlageelement (10), das Abstützelement oder das Halteelement (62, 72) die Umfangsnut (9) an der Außenseite überdeckt und in diesem Überdekkungsbereich von einem Spannring (13) überfangen wird, der die die Umfangsnut (9) überdeckenden Wandteile (11) in die Umfangsnut (9) hineindrückt.

8. Pumpe nach Anspruch 7, dadurch gekennzeichnet, daß die Wandteile (11) im Überdeckungsbereich der Umfangsnut (9) Längsschlitze aufweisen.

9. Pumpe nach einem der Ansprüche 7 oder 8, dadurch gekennzeichnet, daß der Spannring (13) ein aufgeschrumpfter Metallring ist.

10. Pumpe nach einem der Ansprüche 5 oder 6. Dadurch gekennzeichnet, daß das Anlageelement (10), das Abstützelement oder das Halteelement (26) Rastvorsprünge (28) aufweist, die beim Aufschieben auf den Kolben (5) in die Umfangsnut (9) einrasten.

11. Pumpe nach einem der Ansprüche 5 oder 6, dadurch gekennzeichnet, daß das Anlageelement, das Abstützelement (41) und/oder das Halteelement (51) auf das Kolbenendeaufgeschrumpft sind und im aufeschrumpften Zustand in die Umfangsnut (9) eingreifen.

12. Pumpe nach einem der Ansprüche 5 bis 11, dadurch gekennzeichnet, daß das Anlageelement (10) oder ein Halteelement (62) des Anlageelements (6O) und das Abstützelement (12) einstückig ausgebildet sind.

13. Pumpe nach Anspruch 12, dadurch gekennzeichnet, daß das als die Stirnfläche (8) des Kolbens (5) überfangende Metallkappe ausgebildete Anlageelement (10) auf der der Kolbenstirnseite abgewandten Seite der Umfangsnut (9) als Abstützelement einen radial abstehenden Flansch (12) aufweist.

14. Pumpe nach einem der voranstehenden Ansprüche, dadurch gekennzeichnet, daß in den Keramikkolben (5) eine Verstärkungseinlage (120) eingebettet ist.

15. Pumpe nach Anspruch 14, dadurch gekennzeichnet, daß die Verstärkungseinlage (120) aus parallelverlaufenden Stahl- oder Glasfäden besteht.

## Claims

1. Wobble plate piston pump comprising pistons plunging into a pump chamber, the ends of the pistons abutting on the wobble plate via a metallic contact, characterized in that each piston (5) is designed in one piece and is made of ceramic and that as contact a metallic contact element is provided in the form of a cap (10, 40, 95, 99) fitting over the piston end or in the form of a disc (87) having projections (86, 89) on its side facing the pistons for engaging in complementary recesses (85, 90) in the end face (8) of the piston (5).

2. Pump as defined in claim 1, characterized in that the cap-shaped contact element (10) has a central spacer element (31) supported on the end face (8) of the piston (5) such that the remaining cap regions are spaced from the end face (8) of the piston (5).

3. Pump as defined in any of the preceding claims, characterized in that the contact element (50, 60, 70, 87, 95, 99) is secured against rotation by positive engagement in the end face (8) or the casing of the piston (5).

4. Pump as defined in claim 1, characterized in that the disc-shaped contact element (87) has a central shaft (68) penetrating a central blind hole (85) in the piston (5).

5. Pump as defined in any of claims 1 to 4, characterized in that the piston (5) has at its end near the wobble plate a circumferential groove (9) for holding the contact element (10, 20, 50, 60, 70) and/or a supporting element (12, 41, 82, 111) for a spring (7) pressing the piston (5) against the wobble plate (3, 4).

6. Pump as defined in claim 5, characterized in that the contact element (20, 50, 60, 70) is pressed against the end face (8) of the piston (5) by a holding element (26, 51, 62, 72) encircling the piston end and that the holding element engages in the circumferential groove (9) in order to be secured axially in position on the piston (5).

7. Pump as defined in either of claims 5 or 6, characterized in that the contact element (10), the supporting element or the holding element (62, 72) covers the circumferential groove (9) on the outside and in this region of coverage has fitted over it a clamping ring (13) pressing the wall portions (11) covering the circumferential groove (9) into this circumferential groove (9).

8. Pump as defined in claim 7, characterized in that the wall portions (11) have longitudinal slots in the region covering the circumferential groove (9).

9. Pump as defined in either of claims 7 or 8, characterized in that the clamping ring (13) is a metal ring fitted by shrinking.

10. Pump as defined in either of claims 5 or 6, characterized in that the contact element (10), the supporting element or the holding element (26) has detent projections (28) snapping into the circumferential groove (9) when the element is pushed onto the piston (5).

11. Pump as defined in either of claims 5 or 6, characterized in that the contact element, the supporting element (41) and/or the holding element (51) are fitted onto the piston end by shrinking and engage in the circumferential groove (9) in the shrunk-on state.

12. Pump as defined in any of claims 5 to 11, characterized in that the contact element (10) or a holding element (62) of the contact element (60) and the supporting element (12) are designed to be in one piece.

13. Pump as defined in claim 12, characterized in that the contact element (10) designed as a metal cap fitting over the end face (8) of the piston (5) has a radially protruding flange (12) as supporting element on the side of the circumferential groove (9) remote from the end face of the piston.

4. Pump as defined in any of the preceding claims, characterized in that a reinforcing inlay (120) is embedded in the ceramic piston (5).

15. Pump as defined in claim 14, characterized in that the reinforcing inlay (120) consists of steel or glass fibers extending parallel to one another.

## Revendications

1. Pompe à pistons à plateau oscillant, comportant des pistons qui plongent dans une chambre et, par l'intermédiaire d'un organe d'application métallique, s'appliquent du côté de leur extrémité contre le plateau oscillant, caractérisée par le fait que chaque piston (5) est réalisé en une seule pièce et est en céramique, et par le fait qu'il est prévu, en tant qu'organe d'application, un élément d'application métallique qui est réalisé sous la forme d'une coiffe (10, 40, 95, 99) coiffant l'extrémité du piston ou sous la forme d'un organe méplat (87) qui, par des saillants (86, 89) sur son côté tourné vers le piston, s'engage dans des évidements complémentaires (85, 90) dans la surface frontale (8) du piston (5).

2. Pompe selon revendication 1, caractérisée par le fait que l'élément d'application en forme de coiffe (10) présente un élément d'écartement central (31) qui s'appuie contre la surface (8) du piston (5), de sorte que les autres régions de la coiffe restent écartées de la surface frontale (8) du piston (5).

3. Pompe selon l'une des revendications précédentes, caractérisée par le fait que l'élément d'application (50, 60, 70, 87, 95, 99) est arrêté en rotation par engagement par conjugaison de formes dans la surface frontale (8) ou la surface périphérique du piston (5).

4. Pompe selon revendication 1, caractérisée par le fait que l'élément d'application en forme d'organe méplat (87) présente une tige centrale (86) plongeant dans un trou borgne central (85) dans le piston (5).

5. Pompe selon l'une des revendications 1 à 4, caractérisée par le fait que le piston (5) présente, à son extrémité proche du plateau oscillant, une gorge périmétrique (9) dans laquelle est maintenu l'élément d'application (10, 20, 50, 60, 70) et/ou un élément d'appui (12, 41, 82, 111) pour un ressort (7) poussant le piston (5) contre le plateau oscillant (3, 4).

6. Pompe selon la revendication 5, caractérisée par le fait que l'élément d'application (20, 50, 60, 70) est poussé contre la surface frontale (8) du piston (5) par un élément de maintien (26, 51, 62, 72) entourant l'extrémité du piston, et par le fait qu'aux fins de sa fixation axiale sur le piston (5), cet élément s'engage dans la gorge périmétrique (9).

7. Pompe selon l'une des revendications 5 ou 6, caractérisée par le fait que l'élément d'application (10), l'élément d'appui ou l'élément de maintien (62, 72) recouvre la gorge périmétrique (9) sur le côté extérieur et, dans cette région de recouvrement, est enserré par un anneau de serrage (13) qui pousse dans la gorge périmétrique (9) les parties de paroi (11) recouvrant cette gorge périmétrique (9).

8. Pompe selon revendication 7, caractérisée par le fait que les parties de paroi (11) dans la région du recouvrement de la gorge périmétrique (9) présentent des fentes longitudinales.

9. Pompe selon l'une des revendications 7 ou 8, caractérisée par le fait que l'anneau de serrage (13) est un anneau métallique emboîté-contracté.

10. Pompe selon l'une des revendications 7 ou 8, caractérisée par le fait que l'élément d'application (10), l'élément d'appui ou l'élément de maintien (26) présente des saillants d'enclenchement (28) qui, lors de l'emboîtement sur le piston (5), s'enclenchent dans la gorge périmétrique (9).

11. Pompe selon l'une des revendications 5 ou 6, caractérisée par le fait que l'élément d'application, l'élément d'appui (41) et/ou l'élément de maintien (51) sont emboîtés-contractés sur l'extrémité du piston et, dans l'état contracté, s'engagent dans la gorge périmétrique (9).

12. Pompe selon l'une des revendications 5 à 11, caractérisée par le fait que l'élément d'application (10) ou un élément de maintien (62) de l'élément d'application (60) et l'élément d'appui (12) sont réalisés en une seule pièce.

13. Pompe selon revendication 12, caractérisée par le fait que l'élément d'application (10) réalisé en tant que coiffe métallique placée par-dessus la surface frontale du piston (5) présente, du côté de la gorge périmétrique (9) éloigné de la face frontale du piston, une collerette (12) débordant radialement en tant qu'élément d'appui.

14. Pompe selon l'une des revendications précédentes, caractérisée par le fait qu'un insert de renforcement (120) est noyé dans le piston en céramique (5).

15. Pompe selon revendication 14, caractérisée par le fait que l'insert de renforcement (1209) est en fils d'acier ou de verre s'étendant parallèlement.
